# EUROPÄISCHE PATENTSCHRIFT

(11) **EP 2 304 370 B1**
(45) Veröffentlichungstag und Bekanntmachung des Hinweises auf die Patenterteilung: **09.01.2013**
(21) Anmeldenummer: 08773495.0
(22) Anmeldetag: 18.06.2008
(51) Int. Cl.: F28F 9/00, F28D 9/00

(54) **UMRÜSTSATZ FÜR EINEN ROHRBÜNDELWÄRMETAUSCHER**
CONVERSION SET FOR A TUBE BUNDLE HEAT EXCHANGER
JEU D ADAPTATION POUR UN ÉCHANGEUR DE CHALEUR À FAISCEAU TUBULAIRE

(43) Veröffentlichungstag der Anmeldung: 06.04.2011
(73) Patentinhaber: Gesmex Gmbh, 19061 Schwerin (DE)
(72) Erfinder: HALLMANN, Mike, 19061 Schwerin (DE); HORNIG, Jörg, 40670 Meerbusch (DE); ENGELS, Dieter, 41564 Kaarst (DE)
(74) Vertreter: Grünecker, Kinkeldey, Stockmair & Schwanhäusser
(86) Internationale Anmeldenummer: PCT/EP2008/004905
(87) Internationale Veröffentlichungsnummer: WO 2009/152830

(56) Entgegenhaltungen:
- EP-A- 0 809 081
- EP-A- 1 647 793
- WO-A-02/16852
- WO-A-95/31681
- DE-B3-102004 004 895
- GB-A- 580 368
- GB-A- 191 505 976

## Beschreibung

Die Erfindung bezieht sich auf einen Umrüstsatz für einen ein zylindrisches Gehäuse aufweisenden Rohrbündelwärmetauscher.

Rohrbündelwärmetauscher sind in Prozessanlagen der Industrie häufig im Einsatz. Ein Rohrbündelwärmetauscher besteht üblicherweise aus einem äußeren Mantel bzw. einem äußeren Gehäuse und einem innenliegenden, d.h. in dem Gehäuse angeordneten, Rohrbündel. Zwischen diesen beiden getrennten Räumen findet der Austausch von Prozesswärme statt. Die Wärme von einem ersten heißen Wärmeträgermedium wird von einem zweiten aufzuheizenden Wärmeträgermedium aufgenommen, wodurch der Energietransfer realisiert wird. Rohrbündelwärmetauscher sind sehr stabil und daher auch für den Einsatz bei Anwendungen mit hohen Drücken, beispielsweise in Hydrieranlagen, in welchen ein Druck von über 300 bar herrschen kann, einsetzbar. Die bei diesen Anwendungen auftretenden Druckdifferenzen zwischen dem im Gehäuse strömenden Wärmeträgermedium und dem zweiten Wärmeträgermedium, das in den Rohren strömt, ließen bisher nur den Einsatz von Rohrbündelwärmetauschem zu.

DE 10 2004 004 895 offenbart einen solchen Rohrbündelwärmetauscher entsprechend des Oberbegriffs des Anspruchs 1. Nachteiling an Rohrbündelwärmetauschern ist, dass auf Grund der laminaren Strömung in den Rohren und der relativ großen Wandstärke der Rohre, diese kann 2 bis 3 mm betragen, nur geringe Wärmedurchgangskoeffizienten und somit ein niedriger Wirkungsgrad der Rohrbündelwärmetauscher erreicht werden kann. Daher werden große Wärmeaustauschflächen benötigt, wodurch die Rohrbündelwärmetauscher relativ groß und schwer und somit auch sehr teuer werden. Zudem steigen durch die unvollständige Wärmeübertragung von dem heißen Wärmeträgermedium auf das aufzuheizende Wärmeträgermedium die Energiekosten der Anlagen an.

Es ist daher die Aufgabe der vorliegenden Erfindung, bestehende Rohrbündelwärmetauscher so umzurüsten, dass die obigen Nachteile vermieden und eine verbesserte Wärmeübertragung und große Wärmeaustauschflächen bei niedrigen Kosten ermöglicht werden, wobei diese ungerüsteten Wärmetauscher auch im Hochdruckbereich, d. h. bei Drücken über 300 bar, einsetzbar sein sollen.

Hierzu ist erfindungsgemäß vorgesehen, dass der Umrüstsatz mindestens eine Plattenwärmetauschereinheit zum Ersatz der Rohrbündeleinheit aufweist, welche zumindest die folgenden Bauteile umfasst:
ein Plattenpaket mit mindestens zwei Wärmetauscherplatten, die je mindestens ein Durchgangsloch aufweisen und die paarweise entlang ihres Umfangs oder entlang des Umfangs der Durchgangslöcher miteinander verschweißt sind,
zwei Halteplatten mit je mindestens einem Durchgangsloch, wobei jeweils eine der Halteplatten an jedem Ende des Plattenpakets angeordnet und mit der jeweils äußersten Wärmetauscherplatte des Plattenpakets verbunden ist, und
mindestens ein Zugmittel, das sich in Längsrichtung zwischen den Halteplatten erstreckt und mit beiden Halteplatten verbunden ist, so dass die beiden Halteplatten und das Zugmittel einen Käfig um das Plattenpaket ausbilden, der die im Betriebszustand der Plattenwärmetauschereinheit im Plattenpaket auftretenden Kräfte aufnimmt, wobei der Außendurchmesser der Plattenwärmetauschereinheit an den Innendurchmesser des zylindrischen Gehäuses des Rohrbündelwärmetauschers angepasst ist und das Zugmittel als Fließrichtungsgeberblech ausgebildet ist, das sich um mindestens einen Teil des Umfangs des Plattenpakets erstreckt.

Die Plattenwärmetauscheinheit kann durch die Käfigkonstruktion aus den beiden Halteplatten und dem zwischen diesen angeordneten Zugmittel, das als Fließrichtungsgeberblech ausgebildet ist, die im Betrieb des Wärmetauschers wirkenden Kräfte aufnehmen. Dadurch wird ein Auseinanderdrücken der Wärmetauscherplatten des Plattenpakets bei Druckbeaufschlagung vermieden. Daher kann die Plattenwärmetauschereinheit als solche in bereits bestehende Rohrbündelwärmetauschergehäuse eingesetzt werden und die üblichen Rohrbündel ersetzen. Der Druckmantel von konventionellen Plattenwärmetauscher, der üblicherweise die auftretenden Kräfte aufnimmt, wird somit nicht mehr benötigt. Dadurch ist ein einfacher Einbau der Plattenwärmetauschereinheit in das bestehende Gehäuse des Rohrbündelwärmetauschers möglich. Der geänderte Rohrbündelwärmetauscher ermöglicht somit einen verbesserten Wärmeübergang, da mit Hilfe der Wärmetauscherplatten eine größere Austauschfläche erzielt wird und auf Grund der geringeren Wandstärke der Wärmetauscherplatten, diese beträgt üblicherweise 0,6 bis 1 mm, eine verbesserte Wärmeübertragung möglich ist. Dadurch ist auch eine Einsparung bei den Energiekosten der Anlage möglich. Mit Hilfe der Plattenwärmetauschereinheit ist ferner eine Variierung der Wärmeübertragungsfläche des bestehenden Wärmetauschers möglich, indem der Durchmesser der eingesetzten Wärmetauscherplatten und die Anzahl der eingesetzten Wärmetauscherplatten entsprechend ausgewählt werden. Dadurch ist eine Vergrößerung, eine Verkleinerung oder ein Gleichbleiben der Wärmeübertragungsfläche im Vergleich zum ursprünglich vorhandenen Rohrtaündelwärmetauscher möglich.

Durch die spezielle Ausbildung der Zugmittel als Fließrichtungsgeberblech weisen die Zugmittel eine Doppelfunktion auf. Zum Einen nehmen sie, wie oben beschrieben, im Betrieb des Wärmetauschers auftretende Kräfte auf, zum Anderen verhindern sie das Auftreten von By-Pass-Strömungen im Gehäuse des Rohrbündelwärmetauschers. Somit weist die Plattenwärmetauschereinheit nur wenige Bauteile auf und kann relativ einfach hergestellt werden.

Zwar ist aus der DE 10 2004 004 895 B3 bereits ein Plattenwärmetauscher bekannt, der auch für Hochdruckanwendungen geeignet ist. Allerdings ist in dieser Druckschrift nicht definiert, was unter Hochdruck zu verstehen ist. Dieser Plattenwärmetauscher umfasst ein Plattenpaket, das in ein druckstabiles Gehäuse eingesetzt ist, wobei das Plattenpaket und das Gehäuse aneinander angepasst sind. Das Plattenpaket weist miteinander verbundene Wärmetauscherplatten auf und ist beiderseits durch Paketspannplatten begrenzt. Das Plattenpaket wird durch mindestens vier Spannbolzen verspannt, die sich zwischen den Paketspannplatten erstrecken und mit diesen verschweißt sind. An zwei Seiten des Plattenpakets sind Seitenbleche angebracht, die an dem Umfang des Plattenpakets anliegen und an ihren Enden U-förmige Abwinklungen aufweisen, die sich dichtend gegen den Innendurchmesser des Gehäuses abstützen, so dass das mantelseitige Wärmeträgermedium nicht seitlich zwischen Gehäuse und Plattenpaket vorbeiströmen kann, sondern zwischen den Wärmetauscherplatten hindurchströmen muss. Um das Einführen des Plattenpakets in das Gehäuse zu ermöglichen, dürfen die Seitenbleche nicht zu dick ausgebildet sein, so dass die Abwinklungen nachgeben können. Ist das Plattenpaket in das Gehäuse eingesetzt, so sind die Abwinklungen zwischen dem Plattenpaket und dem Gehäuse verspannt und dichten ab. Auf Grund der geringen Dicke können die Seitenbleche keine Kräfte aufnehmen, sondern haben lediglich eine Strömungsleit- und Dichtfunktion. Wie bereits angegeben, ist die Höhe des Betriebsdruckes nicht definiert. Es ist aber davon auszugehen, dass sich die Seitenbleche bei Hochdruckanwendungen mit einem Druck von über 250 bar, wie das beispielsweise in Hydrieranlagen der Fall ist, verformen und auch die Strömungsleitaufgaben nicht mehr erfüllen können.

In einer bevorzugten Ausführungsform der Erfindung ist vorgesehen, dass die Halteplatten im Wesentlichen kreisförmig sind und an ihrem Rand jeweils eine Aussparung zur Strömungslenkung eines durch das Gehäuse des Rohrbündelwärmetauschers fließenden, also eines gehäuseseitigen Wärmeträgermediums aufweisen. Durch die Aussparung in den Halteplatten wird die Strömung des gehäuseseitigen Wärmeträgermediums in die gewünschte Richtung gelenkt. Ist der Wärmetauscher einpässig ausgeführt, so sind die Aussparungen der beiden Halteplatten einer Plattenwärmetauschereinheit auf gegenüberliegenden Seiten des Plattenpakets angeordnet, so dass das gehäuseseitige Wärmeträgermedium auf der einen Seite neben den Wärmetauscherplatten einströmt, durch das Plattenpaket hindurchfließen muss und auf der gegenüberliegenden Seite wieder ausströmt. Es ist aber auch eine andere Strömungsführung möglich, insbesondere ist eine mehrpässige Strömungsführung denkbar.

Bevorzugterweise kann vorgesehen werden, dass die Aussparung am Rand der Halteplatten ringsegmentförmig ist. Dadurch wird eine sehr einfache Ausführung der Halteplatten ermöglicht.

In einer besonders bevorzugten Ausführungsform kann vorgesehen werden, dass die ringsegmentförmige Aussparung in jeder Halteplatte einen Winkel von ca. 90° überstreckt. Damit wird ein Öffnungswinkel von 90°, durch den das mantel- bzw. gehäuseseitige Wärmeträgermedium in das Plattenpaket einströmt, erhalten, der für sehr viele Anwendungen gut geeignet ist.

In einer weiteren Variante kann vorgesehen werden, dass der Außendurchmesser der Halteplatten größer ist als der Außendurchmesser der Wärmetauscherplatten des Plattenpakets und in etwa dem Innendurchmesser des Gehäuses des Rohrbündelwärmetauschers entspricht. Somit liegen die Halteplatten mit dem Großteil ihres Umfangs an der Gehäuseinnenseite an. Zwischen den Aussparungen der Halteplatten und der Gehäuseinnenseite wird ein Strömungsweg für das gehäuseseitige Wärmeträgermedium gebildet. Da der Durchmesser der Halteplatten in etwa dem Innendurchmesser des Gehäuses entspricht, kann die Wärmetauscherplatteneinheit einfach in das bereits vorhandene Gehäuse eingeführt werden. Es ist eine gute Zentrierung der Plattenwärmetauschereinheit in dem Gehäuse möglich. Zudem wird zwischen den Halteplatten und dem Gehäuse eine Dichtwirkung erzielt, so dass das gehäuseseitige Wärmeträgermedium hauptsächlich durch die Aussparungen der Halteplatten strömt und somit die gewünschte Strömungsführung erzielt wird.

In noch einer weiteren Ausführungsform kann vorgesehen werden, dass die Mittelachse des mindestens einen Durchgangslochs in jeder Halteplatte schräg verläuft und mit der Mittelachse der entsprechenden Halteplatte einen Winkel einschließt, so dass die Öffnung des Durchgangsloches auf der Innenseite der Halteplatte näher am Rand der Halteplatte angeordnet ist als die Öffnung des Durchgangslochs auf der Außenseite der Halteplatte. Dadurch wird erreicht, dass an der Außenseite jeder Halteplatte mehr Platz für die Verbindung mit einer anderen Platteneinheit oder mit den bereits vorhanden Anschlüssen für den Rohrbündelwärmetauscher vorhanden ist.

Ferner kann vorgesehen werden, dass eine Innenseite des mindestens einen Fließrichtungsgeberblechs an dem Außendurchmesser des Plattenpakets anliegt und eine Außenseite des mindestens einen Fließrichtungsgeberblechs mit dem Außendurchmesser der Halteplatten abschließt. Das mindestens eine Fließrichtungsgeberblech ist also so ausgebildet, dass es den Platz zwischen den Plattenpaket und der Innenseite des Gehäuses ausfüllt, so dass es eine By-Pass-Strömung seitlich an den Plattenpaket vorbei blockiert. Zudem stützt sich das mindestens eine Fließrichtungsgeberblech ebenfalls an der Innenseite des Gehäuses ab, wodurch eine bessere Positionierung der Plattenwärmetauschereinheit in dem Gehäuse ermöglicht wird.

In einer besonders bevorzugten Ausführungsform ist vorgesehen, dass das Fließrichtungsgeberblech eine Dicke von mindestens 5 mm aufweist. Dadurch wird sichergestellt, dass das Fließrichtungsgeberblech die gewünschte Festigkeit aufweist, um die auftretenden Zugkräfte aufzunehmen, die bei einem Hockdruckeinsatz mit einem Druck von mindestens 300 bar, beispielsweise in Hydrieranlagen, auftreten.

Um eine stabilere Ausbildung der Käfigkonstruktion zu ermöglichen, kann vorgesehen werden, dass mindestens ein weiteres Fließrichtungsgeberblech vorgesehen ist, wobei die beiden Fließrichtungsgeberbleche auf gegenüberliegenden Seiten des Plattenpakets angeordnet sind. Dadurch werden zwei Strömungskanäle für das gehäuseseitige Wärmeträgermedium ausgebildet, ein Zuführkanal und ein Abführkanal.

In einer weiteren Variante kann vorgesehen werden, dass an dem Durchgangsloch jeder Halteplatte ein erster Flansch angeordnet ist und an jeder Halteplatte ein weiterer Flansch vorgesehen ist. Durch die Flasche ist eine sehr einfache Verbindung der Plattenwärmetauschereinheit mit bestehenden Anschlüssen des Rohrbündelwärmetauschers zur Zuführung und Abführung von Wärmeträgermedien möglich. Zudem können dadurch mehrere Plattenwärmetauscheinheiten miteinander verbunden werden. Die Flanschverbindungen sind leicht lösbar, so dass Reparaturen oder Wartungen der Plattenwärmetauschereinheit leicht möglich sind oder die Plattenwärmetauschereinheit leicht ausgetauscht werden kann.

Es kann aber auch vorgesehen werden, dass an dem Durchgangsloch jeder Halteplatte ein erstes Rohrschweißende angeordnet ist und an jeder Halteplatte ein weiteres Rohrschweißende vorgesehen ist. Die Rohrschweißenden können dann mit bestehenden Anschlüssen des Rohrbündelwärmetauschers zur Zuführung und Abführung von Wärmeträgermedien verbunden werden, indem eine Schweißverbindung angebracht wird. Dadurch ist eine sichere Verbindung möglich, es müssen keine Dichtungen, wie beispielsweise bei einer Flanschverbindung, eingesetzt werden.

Zweckmäßigerweise kann vorgesehen werden, dass an der Innenseite jeder Halteplatte eine Unterstützungsplatte angeordnet ist und jede Halteplatte mittels der Unterstützungsplatte mit der jeweils äußersten Wärmetauscherplatte des Plattenpakets verbunden ist. Hierdurch wird die Fertigung des Plattenpakets erleichtert und eine bessere Verbindung zwischen der relativ dicken Halteplatte und der sehr dünnen Wärmetauscherplatte ermöglicht.

In noch einer weiteren Variante kann vorgesehen werden, dass der Umrüstsatz mindestens zwei Plattenwärmetauschereinheiten umfasst, die jeweils mittels der Flansche bzw. der Rohrschweißenden miteinander verbunden sind, wobei die Halteplatten und die Flansche bzw. Rohrschweißenden so ausgelegt sind, dass sie das Gewicht der Plattenwärmetauschereinheiten abstützen können. Dadurch können mehrere Plattenwärmetauschereinheiten in das bereits vorhandene Rohrbündelwärmetauschergehäuse eingesetzt werden. Die Plattenwärmetauschereinheiten können dann mit kleineren Wärmeaustauschflächen, d. h. mit einer geringeren Anzahl an Wärmetauscherplatten ausgebildet werden, wodurch die einzelnen Plattenwärmetauschereinheiten eine höhere Stabilität aufweisen. Durch die Verbindung der einzelnen Plattenwärmetauschereinheiten über je zwei Flansche bzw. Rohrschweißenden stützen sich die Plattenwärmetauschereinheiten jeweils an zwei Stellen aufeinander ab, wodurch ein Einknicken und somit ein Verkeilen der Plattenwärmetauschereinheiten in dem Gehäuse vermieden wird. Durch eine entsprechende Anordnung der Halteplatten der einzelnen Plattenwärmetauschereinheiten ist eine gute Strömungsführung des gehäuseseitigen Wärmeträgermediums möglich. Die Wärmeaustauschfläche des bestehenden Wärmetauschers ist durch Hinzufügen oder Entfernen einzelner Plattenwärmetauschereinheiten leicht aufstockbar oder verringerbar.

In einer besonders bevorzugten Ausführungsform ist vorgesehen, dass das Gehäuse des Rohrbündelwärmetauschers ein Hochdruckgehäuse für einen Druckbereich von bis über 300 bar ist. Dadurch ist der Einsatz des Wärmetauschers in einer Hochdruckanlage mögliche.

Im Folgenden werden Ausführungsformen der Erfindung anhand einer Zeichnung näher erläutert. Es zeigen:
- Fig. 1: Seitenansicht einer teilweise geschnittenen Plattenwärmetauschereinheit,
- Fig. 2: Schnitt durch die Plattenwärmetauschereinheit aus Fig. 1 entlang Linie II-II,
- Fig. 3: Draufsicht auf eine Halteplatte der Plattenwärmetauschereinheit aus Fig. 1,
- Fig. 4: Schnitt durch die Halteplatte aus Fig. 3 entlang Linie IV-IV,
- Fig. 5: zwei miteinander verbundene Plattenwärmetauschereinheiten und
- Fig. 6: Druckmantel eines Rohrbündelwärmetauschers mit darin eingesetzten Plattenwärmetauschereinheiten.

Fig. 1 zeigt eine Seiteneinsicht einer Plattenwärmetauschereinheit 1. Die Plattenwärmetauschereinheit 1 umfasst ein Plattenpaket 2, das zumindest zwei Wärmetauscherplatten 3 aufweist. Im vorliegenden Fall umfasst das Plattenpaket 2 eine Vielzahl von Wärmetauscherplatten 3. Jede Wärmetauscherplatte 3 weist mindestens ein Durchgangsloch 4, vorzugsweise zwei Durchgangslöcher 4, auf. Dieses ist beispielsweise in Fig. 2 zu sehen. Jeweils zwei Wärmetauscherplatten 3 sind entlang ihrer Durchgangslöcher 4 miteinander verbunden, vorzugsweise verschweißt. Die so entstandenen Plattenpaare sind entlang des Umfangs der Wärmetauscherplatten 3 miteinander verschweißt, so dass das Plattenpaket 2 entsteht. Die Dicke der Wärmetauscherplatten 3 beträgt etwa 0,6 bis ca. 1 mm. Es ist aber auch denkbar, dickere oder dünnere Wärmetauscherplatten einzusetzen.

An beiden Enden des Plattenpakets 2 ist die jeweils äußere Wärmetauscherplatte 3 mit einer Unterstützungsplatte 5 verbunden, vorzugsweise verschweißt. Die Wärmetauscherplatten 3 sind vorzugsweise kreisförmig, die Unterstützungsplatten 5 sind ringförmig und weisen den gleichen Außendurchmesser auf wie die Wärmetauscherplatten 3. Die Unterstützungsplatten 5 sind dicker als die Wärmetauscherplatten 3.

Die Unterstützungsplatten 5 sind wiederum mit Halteplatten 6 verbunden. Auch die Verbindung zwischen den Unterstützungsplatten 5 und den Halteplatten 6 ist vorzugsweise eine Schweißverbindung.

Die Halteplatten 6 weisen eine größere Dicke auf als die Unterstützungsplatten 5 und somit eine erheblich größere Dicke als die Wärmetauscherplatten 3. Da die Dicke der Unterstützungsplatten 5 zwischen der Dicke der Halteplatten 6 und der Dicke der Wärmetauscherplatten 3 liegt, sind jeweils gute Schweißverbindungen zwischen den Wärmetauscherplatten 3 und den Unterstützungsplatten 5 sowie zwischen den Unterstützungsplatten 5 und den Halteplatten 6 möglich.

Jede der Halteplatten 6 weist mindestens ein Durchgangsloch 7 auf. Wie bereits beschrieben, sind die Wärmetauscherplatten 3 paarweise entlang ihrer Durchgangslöcher 4 miteinander verschweißt. Die Durchgangslöcher 7 der Halteplatten 6 stehen mit dem Durchgangsloch 4 der benachbart zu den Halteplatten 6 angeordneten Wärmetauscherplatten 3 in Verbindung, so dass durch diese Durchgangslöcher 4 und 7 ein Durchgangskanal für ein durch das Plattenpaket 2 strömendes, also ein plattenseitiges, Wärmeträgermedium ausgebildet wird.

Wie aus Fig. 1 ersichtlich, verläuft die Mittelachse 8 jedes Durchgangsloch 7 jeder Halteplatte 6 schräg und schließt mit der Mittelachse 9 der Plattenwärmetauschereinheit 1 und somit auch mit der Mittelachse der entsprechenden Halteplatte 6 einen Winkel ein. Somit sind die Öffnungen der Durchgangslöcher 7 auf der Innenseite jeder Halteplatte 6, also der Seite der Halteplatte 6, die dem Plattenpaket 2 zugewandt ist, weiter am Rand der Halteplatte 6 angeordnet als die Öffnungen der Durchgangslöcher 7 der Halteplatte 6, die auf der Außenseite der Halteplatte 6 ausgebildet sind.

Wie beispielsweise aus Fig. 1 ersichtlich, sind die Durchgangslöcher 7 der beiden Halteplatten 6 einer Plattenwärmetauschereinheit 1 auf gegenüberliegenden Seiten des Plattenpakets 2 angeordnet, so dass die Strömung des plattenseitigen Wärmeträgermediums in dem Plattenpaket 2 umgelenkt wird. Um einen guten Wärmeübergang zwischen dem plattenseitigen Wärmeträgermedium und einem gehäuseseitigen Wärmeträgermedium zu erreichen, weisen die Wärmetauscherplatten 3 vorzugsweise Prägungen auf. Durch diese Prägungen wird eine turbulente Strömung der Wärmeträgermedien erzeugt, die den Wärmeübergang verbessert.

An den Durchgangslöchern 7 der Halteplatten 6 sind erste Flansche 10 angebracht. Vorzugsweise sind die ersten Flansche 10 mit den Halteplatten 6 verschweißt. An jeder Halteplatte 6 ist ferner ein zweiter Flansch 11 angebracht, der symmetrisch zu dem ersten, mit dem Durchgangsloch 7 der Halteplatte 6 verbundenen Flansch 10 angeordnet ist. Die Flansche 10, 11 sind an der Außenseite der Halteplatten 6 angeordnet. Der Außendurchmesser der Halteplatten 6 ist größer als der Außendurchmesser der Wärmetauscherplatten 3 und der Außendurchmesser der Unterstützungsplatten 5. Vorzugsweise entspricht der Außendurchmesser der Halteplatten 6 in etwa dem Innendurchmesser des Gehäuses des Rohrbündelwärmetauschers oder ist etwas kleiner als der Innendurchmesser des Gehäuses des Rohrbündelwärmetauschers, in den die Plattenwärmetauschereinheit 1 eingesetzt wird. Die Halteplatten 6 sind im Wesentlichen kreisförmig, weisen aber an einer Stelle ihres Umfangs am Rand eine Aussparung 13 auf. In Fig. 1 ist die Aussparung 13 der linken Halteplatte 6 an der Oberseite der Plattenwärmetauschereinheit angeordnet, die rechte Halteplatte 6 ist so angeordnet, dass ihre Aussparung 13 nach unten weist.

Zwischen den beiden Halteplatten 6 erstreckt sich mindestens ein Fließrichtungsgeberblech 12. Das Fließrichtungsgeberblech 12 ist mit beiden Halteplatten 6 verbunden, vorzugsweise verschweißt. Somit bilden das mindestens eine Fließrichtungsgeberblech 12 und die beiden Halteplatten 6 eine Käfigkonstruktion für das Plattenpaket 2 aus. Das Fließrichtungsgeberblech 12 ist als Zugmittel ausgebildet, so dass das Fließrichtungsgeberblech 12 Zugkräfte aufnehmen und auf die Halteplatten 6 übertragen kann. Im Betrieb der Plattenwärmetauschereinheit 1 fließt ein erstes Wärmeträgermedium durch das Plattenpaket 2. Dadurch wird Druck auf die Wärmetauscherplatten 3 ausgeübt, der diese auseinanderdrückt. Die dabei entstehenden Kräfte werden durch das Fließrichtungsgeberblech 12 und die Halteplatten 6 aufgenommen, so dass die Plattenwärmetauschereinheit 1 auch unter Druck betrieben werden kann, ohne dass dazu ein separates, druckbeständiges Wärmetauschergehäuse benötigt wird.

Fig. 2 zeigt einen Schnitt durch die Plattenwärmetauschereinheit 1 aus Fig. 1 entlang der Linien II-II. Wie dargestellt, weist jede Wärmetauscherplatte 3 mindestens ein Durchgangsloch 4, vorzugsweise zwei Durchgangslöcher 4, auf. Die Wärmetauscherplatten 3 sind paarweise entlang der Durchgangslöcher 4 miteinander verbunden, vorzugsweise verschweißt, so dass ein erster Strömungskanal im Inneren des Plattenpakets 2 entsteht. Wie in Fig. 2 dargestellt, weist die Plattenwärmetauschereinheit 1 zwei Fließrichtungsgeberbleche 12 auf, die symmetrisch zueinander an zwei Seiten des Plattenpakets 2 angeordnet sind. Jedes Fließrichtungsgeberblech 12 erstreckt sich um einen Teil des Umfangs des Plattenpakets 2, wobei die Innenseite der Fließrichtungsgeberbleche 12 auf dem Außendurchmesser des Plattenpakets 2 aufliegt und die Außenseite vorzugsweise mit dem Außendurchmesser der Halteplatte 6 abschließt. So kann das gehäuseseitige Wärmeträgermedium in dem Bereich, in dem die Fließrichtungsgeberbleche 12 angeordnet sind, nicht seitlich an dem Plattenpaket 2 vorbeiströmen. Die Fließrichtungsgeberbleche 12 sind so mit den beiden Halteplatten 6 verbunden, dass die Aussparungen 13 in den Halteplatten 6 dort angeordnet sind, wo sich keine Fließrichtungsgeberbleche 12 befinden.

In Fig. 3 ist eine Draufsicht auf eine Halteplatte 6 dargestellt. Wie bereits beschrieben, ist jede Halteplatte 6 im Wesentlichen kreisförmig, wobei der Außendurchmesser jeder Halteplatte 6 an den Innendurchmesser des Gehäuses des Rohbündelwärmetauschers angepasst ist, in den die Plattenwärmetauschereinheit 1 eingesetzt werden soll. An ihrem Rand weist jede Halteplatte 6 eine Aussparung 13 auf. Diese Aussparung 13 ist im Wesentlichen ringsegmentförmig. Es wäre aber auch denkbar, die Aussparung 13 anders auszubilden. Vorzugsweise erstreckt sich die ringsegmentförmige Aussparung 13 über einen Winkel von 90°. Es ist auch möglich, dass die Aussparung 13 einen kleineren Winkel oder einen größeren Winkel überstreckt.

Jede Halteplatte 6 weist ferner je ein Durchgangsloch 7 mit einer schrägen Mittelachse auf, wobei die Öffnung des Durchgangslochs 7 auf der Innenseite der Halteplatte 6 näher am Rand der Halteplatte 6 liegt als die Öffnung des Durchgangslochs 7 auf der Außenseite der Halteplatte 6. Innenseite bezeichnet hier die Seite jeder Halteplatte 6, die dem Plattenpaket 3 zugewandt ist, die Außenseite jeder Halteplatte 6 ist entsprechend die vom Plattenpaket 2 abgewandte Seite der Halteplatte 6. Symmetrisch zu dem Durchgangsloch 7 ist auf der Außenseite der Halteplatte 6 eine kreisförmige Vertiefung 14 angeordnet, in die ein Flansch oder ein Rohschweißende eingesetzt werden kann.

Fig. 4 zeigt einen Schnitt durch die Halteplatte 6 entlang der Linie IV- IV aus Fig. 3. In dieser Zeichnung ist nochmal deutlich zu sehen, dass die Mittelachse 8 des Durchgangslochs 7 jeder Halteplatte 6 schräg verläuft. Auf diese Weise ist auf der Außenseite der Halteplatte 6 mehr Platz zur Befestigung eines Flansches oder einer ähnlichen Vorrichtung vorhanden. Zudem ist in jeder Halteplatte 6 eine zweite kreisförmige Vertiefung 14 zur Befestigung eines weiteren Flansches oder einer ähnlichen Vorrichtung vorgesehen.

Diese Vertiefung 14 erstreckt sich allerdings nicht über die gesamte Dicke der Halteplatten 6.

Jede Plattenwärmetauschereinheit 1 ist je nach Auslegung druckbeständig bis 25 bar oder 40 bar, da die Halteplatten 6 und das mindestens eine Fließrichtungsgeberblech 12 bzw. die beiden Fließrichtungsgeberbleche 12 einen Käfig um das Plattenpaket 2 ausbilden und so ein Auseinanderdrücken der Wärmetauscherplatten 3 vermeiden, wenn diese mit Druck beaufschlagt werden. Daher ist jede Plattenwärmetauschereinheit 1 geeignet, um in bereits bestehende Gehäuse, beispielsweise von Rohrbündelwärmetauschem, eingesetzt zu werden und die ursprünglich enthaltenen Rohrbündeleinheit zu ersetzen. Rohrbündelwärmetauscher sind üblicherweise relativ lang, damit die gewünschte Wärmeübertragungsfläche erreicht wird. Es ist daher möglich, mehrere Plattenwärmetauschereinheiten 1 miteinander zu verbinden, und den so entstandenen Verbund in einen vorhanden Mantel bzw. in ein vorhandenes Gehäuse eines Rohrbündelwärmetauschers einzusetzen.

In Fig. 5 ist die Verbindung zweier vorstehend beschriebener Plattenwärmetauschereinheiten 1 a, 1b dargestellt. Wie bereits beschrieben, weist jede Halteplatte 6a, 6b einer Plattenwärmetauschereinheit 1 a, 1 b mindestens ein Durchgangsloch 7a, 7b auf, das mit einem Flansch 10a, 10b verbunden ist. Zudem ist an jeder Halteplatte 6a, 6b ein zweiter Flansch 11a, 11 b vorgesehen, der symmetrisch zu dem ersten Flansch 10a. 10b angeordnet ist.

Die beiden Plattenwärmetauschereinheiten 1 a; 1 b werden nun so angeordnet, dass sich jeweils zwei erste Flansche 10a; 10b und zwei zweite Flansche 11a; 11 b gegenüberliegen. Dadurch wird der durch die Durchgangslöcher 7a der Halteplatten 6a und durch die Durchgangslöcher 4a der Wärmetauscherplatten 3a ausgebildete Durchgangskanal der ersten Plattenwärmetauschereinheit 1a mit dem entsprechenden Durchgangskanal der zweiten Plattenwärmetauschereinheit 1b verbunden. Auch die beiden zweiten Flansche 11a; 11b, die zusätzlich an den Halteplatten 6a; 6b angeordnet sind, werden gegenüberliegend zueinander angeordnet. Die Flanschpaare 10a; 10b; 11a; 11b werden miteinander verbunden, vorzugsweise durch eine Schraubverbindung. Zumindest zwischen den beiden ersten Flanschen 10a, 10b ist eine Dichtung angeordnet, so dass eine dichte Verbindung entsteht. Vorzugsweise werden die Plattenwärmetauschereinheiten 1 a; 1 b vertikal in das Plattenwärmetauschergehäuse eingesetzt. Somit stützt sich die obere Plattenwärmetauschereinheit 1 b über die beiden Flanschpaare 10a, 10b; 11a, 11 b an der unteren Plattenwärmetauschereinheit 1 a ab. Durch die symmetrische Anordnung der Flansche 10a, 11a, 10b, 11b ist eine gleichmäßige Abstützung gewährleistet, ein Einknicken der oberen Plattenwärmetauschereinheit 1 b wird vermieden.

In Fig. 6 ist ein Schnitt durch ein Gehäuse 15 eines Rohrbündelwärmetauschers gezeigt, in das vorstehend beschriebene, miteinander verbundene Plattenwärmetauschereinheiten 1 eingesetzt sind. Die Plattenwärmetauschereinheiten 1 sind, wie in Fig. 5 gezeigt, über ihre Flansche 10, 11 miteinander verbunden. Es ist auch möglich, anstelle der Flansche Rohrschweißenden an den Halteplatten 6 zu befestigen und die Plattenwärmetauschereinheiten 1 über die Rohrschweißenden miteinander zu verbinden. Dabei werden jeweils die Rohrschweißenden einer ersten Plattenwärmetauschereinheit 1 mit den Rohrschweißenden einer zweiten Plattenwärmetauschereinheit 1 miteinander verschweißt.

Wie bereits beschrieben, werden die Plattenwärmetauschereinheiten 1 so miteinander verbunden, dass durch die Durchgangslöcher 7 der Halteplatten 6 und die Durchgangslöcher 4 in den Wärmetauscherplatten 3 ein erster Strömungskanal ausgebildet wird, durch den ein erstes, plattenseitiges Wärmeträgermedium strömt. Der Flansch 10 der ersten bzw. untersten Plattenwärmetauschereinheit 1 wird mit dem bestehenden Zufluss des Rohrüündelwärmetauschers für das erste Wärmeträgermedium verbunden. Der Flansch 10 der letzten bzw. obersten Plattenwärmetauschereinheit 1 wird mit dem bestehenden Anschluss des Rohrbündelwärmetauschers für den Austritt des ersten Wärmeträgermediums verbunden. Durch die Innenseite des Gehäuses 15 des Rohrbündelwärmetauschers und die Außenseite der Plattenpakete 2 der Plattenwärmetauschereinheiten 1 wird ein zweiter Strömungskanal für ein zweites, gehäuseseitiges Wärmeträgermedium ausgebildet. Dieses zweite Wärmeträgermedium wird durch die bestehenden Anschlüsse des Rohrbündelwärmetauschers in das Gehäuse 15 hinein und aus diesem herausgeleitet.

Wie bereits beschrieben, sind die Halteplatten 6 jeder Plattenwärmetauschereinheit 1 im Wesentlichen kreisförmig, wobei ihr Durchmesser an den Innendurchmesser des Gehäuses 15 des Rohrbündelwärmetauschers angepasst ist. Vorzugsweise entspricht der Außendurchmesser jeder Halteplatte 6 im Wesentlichen dem Innendurchmesser des Gehäuses 15 des Rohrbündelwärmetauschers oder ist etwas kleiner als der Innendurchmesser des Gehäuses 15. Sind die Plattenwärmetauschereinheiten 1 in das Gehäuse 15 des Rohrbündelwärmetauschers eingebracht, so liegen also die Halteplatten 6 an der Innenseite des Gehäuses 15 an. Dadurch werden die Plattenwärmetauschereinheiten 1 in dem Gehäuse 15 zentriert und abgestützt, das Einführen wird erleichtert.

Durch die ringsegmentförmigen Aussparungen 13 der Halteplatten 6 wird ein Strömungskanal für das durch das Gehäuse 15 fließende zweite Wärmeträgermedium ausgebildet. Das gehäuseseitige Wärmeträgermedium wird an oder benachbart zu einer Stirnseite des Gehäuses 15 des Rohrbündelwärmetauschers in das Gehäuse 15 eingeleitet. Da die Halteplatte 6 der ersten Plattenwärmetauschereinheit 1 mit ihrem Umfang an dem Gehäuse 15 anliegt, kann das Wärmeträgermedium nur durch die Aussparung 13 an der Halteplatte 6 vorbeiströmen. Das gehäuseseitige Wärmeträgermedium strömt dann durch das Plattenpaket 2, wodurch ein Wärmetransfer zwischen dem gehäuseseitigen Wärmeträgermedium und dem durch das Plattenpaket 2 strömenden Wärmeträgermedium stattfindet.

Die zweite Halteplatte 6 jeder Plattenwärmetauschereinheit 1 ist vorzugsweise so angeordnet, dass sie gegenüber der ersten Halteplatte 6 um 180° gedreht ist, so dass die Aussparung 13 der ersten Halteplatte 6 und die Aussparung 13 der zweiten Halteplatte 6 auf gegenüberliegenden Seiten des Plattenpakets 2 angeordnet sind. Somit tritt das gehäuseseitige Wärmeträgermedium also an einer Seite des Plattenpakets 2 in das Gehäuse 15 ein, strömt durch das Plattenpaket 2 hindurch, tritt an der gegenüberliegenden Seite wieder aus und wird dort über die Aussparung 13 der zweiten Halteplatte 6 in die anschließende Plattenwärmetauschereinheit 1 weitergeleitet.

Da die Fließrichtungsgeberbleche 12 an zwei Seiten jedes Plattenpakets 2 angeordnet sind, kann das gehäuseseitige Wärmeträgermedium nicht seitlich an dem Plattenpaket 2 vorbeiströmen, sondern muss durch das Plattenpaket 2 hindurchströmen. Die Fließrichtungsgeberbleche 12 weisen also zwei Funktionen auf. Zum Einen vermeiden sie, dass sich im gehäuseseitigen Wärmeträgermedium By-Pass-Strömungen ausbilden, die seitlich an dem Plattenpaket 2 vorbei an der Innenseite des Gehäuses 15 entlangführen. Zum Anderen sind die Fließrichtungsgeberbleche 12 zugstabil ausgebildet, so dass sie die im Betrieb der Plattenwärmetauscheinheit 1 entstehenden Zugkräfte aufnehmen und auf die Halteplatten 6 übertragen können. Vorzugsweise weisen die Fließrichtungsgeberbleche 12 eine Dicke von mindestens 5 mm auf, so dass die gewünschte Festigkeit erreicht wird.

Durch die Käfigkonstruktion der Plattenwärmetauschereinheiten 1 sind diese auch für den Hochdruckbereich, d. h. je nach Auslegung für Druckbereiche von 150 bis über 300 bar, einsetzbar. Die Plattenwärmetauscheinheiten 1 können daher in Hochdruckmäntel von Rohrbündelwärmetauschern eingesetzt werden, die beispielsweise bei Hydrieranlagen verwendet werden. Vorzugsweise ist das Gehäuse 15 des Rohrbündelwärmetauschers so ausgelegt, dass es druckstabil bis mindestens 300 bar ist. Der Differenzdruck zwischen dem gehäuseseitigen Wärmeträgermedium und dem plattenseitigen Wärmeträgermedium liegt in der Regel im Bereich von etwa 25 bar.

In Fig. 6 sind die einzelnen Plattenwärmetauschereinheiten 1 in Reihe miteinander verbunden. Es kann aber auch vorgesehen werden, dass die Plattenwärmetauschereinheiten 1 parallel geschaltet werden. Dazu müssen weitere Rohrleitungen in dem Inneren des Gehäuses 15 des Rohrbündelwärmetauschers vorgesehen werden. Es ist auch eine Kombination einer Reihen- und einer Parallelschaltung der einzelnen Plattenwärmetauschereinheiten 1 möglich.

Der Durchmesser der Halteplatten, der Wärmetauscherplatten und der Unterstützungsplatten kann auf bereits bestehende Gehäuseinnendurchmesser angepasst werden. Wie bereits beschrieben, entspricht der Außendurchmesser der Halteplatten 6 vorzugsweise dem Innendurchmesser des Gehäuses 15, der Durchmesser der Wärmetauscherplatten 3 kann beliebig kleiner sein als der Innendurchmesser des Gehäuses 15. Durch eine Veränderung des Durchmessers der Wärmetauscherplatten 3 kann in die Wärmeübertragungsfläche variiert werden. Die Wärmeübertragungsfläche der Plattenwärmetauschereinheiten 1 kann ferner durch die Anzahl der Wärmetauscherplatten in dem Plattenpaket der Plattenwärmetauschereinheit verändert werden. Es ist auch möglich, nur eine geringere Anzahl an Plattenwärmetauschereinheiten in ein bestehendes Gehäuse einzusetzen, so dass die Wärmeaustauschfläche eines bestehenden Rohrbündelwärmetauschers bei einem Ersatz der Rohrbündeleinheit durch eine oder mehrere Plattenwärmetauschereinheiten verkleinert, vergrößert oder konstant gehalten werden kann.

In Fig. 6 sind die stirnseitigen Deckel des Rohrbündelwärmetauschers nicht dargestellt. Das Gehäuse 15 wird aber stirnseitig mit den bereits vorhandenen, für den Rohrbündelwärmetauscher konstruierten Deckeln abgeschlossen. In der Regel werden die Rohrbündelwärmetauscher vertikal betrieben. Die in dem Gehäuse 15 angeordneten Plattenwärmetauschereinheiten 1 stützen sich dann über die Flansche 10 bzw. 11 gegeneinander ab. In der Regel ist die unterste Plattenwärmetauschereinheit 1 an einer Abstützung befestigt. Die anderen Plattenwärmetauschereinheiten stützen sich auf der untersten Plattenwärmetauschereinheit ab und sind nicht zusätzlich befestigt, um eine Wärmeausdehnung zu ermöglichen. Es ist aber auch vorstellbar, die Plattenwärmetauschereinheiten auf eine andere Art in dem Gehäuse 15 zu befestigen.

## Patentansprüche

1. Umrüstsatz für einen ein zylindrisches Gehäuse (15) aufweisenden Rohrbündelwärmetauscher mit mindestens einer Plattenwärmetauschereinheit (1) zum Ersatz der Rohrbündeleinheit, welche zumindest die folgenden Bauteile umfasst:
ein Plattenpaket (2) mit mindestens zwei Wärmetauscherplatten (3), die je mindestens ein Durchgangsloch (4) aufweisen und die paarweise entlang ihres Umfangs oder entlang des Umfangs der Durchgangslöcher (4) miteinander verschweißt sind, zwei Halteplatten (6) mit je mindestens einem Durchgangsloch (7), wobei jeweils eine der Halteplatten (6) an jedem Ende des Plattenpakets (2) angeordnet und mit der jeweils äußersten Wärmetauscherplatte (3) des Plattenpakets (2) verbunden ist, und
mindestens ein Zugmittel, das sich in Längsrichtung zwischen den Halteplatten (6) erstreckt und mit beiden Halteplatten (6) verbunden ist, so dass die beiden Halteplatten (6) und das Zugmittel (12) einen Käfig um das Plattenpaket (2) ausbilden, der die im Betriebszustand der Plattenwärmetauschereinheit (1) im Plattenpaket (2) auftretenden Kräfte aufnimmt, wobei der Außendurchmesser der Plattenwärmetauschereinheit (1) an den Innendurchmesser des zylindrischen Gehäuses (15) des Rohrbündelwärmetauschers angepasst ist und das sich um mindestens einen Teil des Umfangs des Plattenpakets (2) erstreckt **dadurch gekennzeichnet, daß** das Zugmittel als Fließrichtungsgeberblech(12) ausgebilget ist.

2. Umrüstsatz nach Anspruch 1, **dadurch gekennzeichnet, dass** die Halteplatten (6) im Wesentlichen kreisförmig sind und an ihrem Rand jeweils eine Aussparung (13) zur Strömungslenkung eines durch das Gehäuse (15) des Rohrbündelwärmetauschers fließenden Wärmeträgermediums aufweisen.

3. Umrüstsatz nach Anspruch 2, **dadurch gekennzeichnet, dass** die Aussparung (13) am Rand der Halteplatten (6) ringsegmentförmig ist.

4. Umrüstsatz nach Anspruch 3, **dadurch gekennzeichnet, dass** die ringsegmentförmige Aussparung (13) in jeder Halteplatte (6) einen Winkel von ca. 90° überstreckt.

5. Umrüstsatz nach einem der Ansprüche 1 bis 4, **dadurch gekennzeichnet, dass** der Außendurchmesser der Halteplatten (6) größer ist als der Außendurchmesser der Wärmetauscherplatten (3) des Plattenpakets (2) und in etwa dem Innendurchmesser des Gehäuses (15) des Rohrbündelwärmetauschers entspricht.

6. Umrüstsatz nach einem der Ansprüche 1 bis 5, **dadurch gekennzeichnet, dass** eine Mittelachse (8) des mindestens einen Durchgangslochs (7) in jeder Halteplatte (6) schräg verläuft und mit der Mittelachse (9) der entsprechenden Halteplatte (6) einen Winkel einschließt, so dass die Öffnung des Durchgangslochs (7) auf der Innenseite der Halteplatte (6) näher am Rand der Halteplatte (6) angeordnet ist, als die Öffnung des Durchgangslochs (7) auf der Außenseite der Halteplatte (6).

7. Umrüstsatz nach einem der Ansprüche 1 bis 6, **dadurch gekennzeichnet, dass** eine Innenseite des mindestens einen Fließrichtungsgeberblech (12) an dem Außendurchmesser des Plattenpakets (2) anliegt und eine Außenseite des mindestens einen Fließrichtungsgeberblechs (12) mit dem Außendurchmesser der Halteplatten (6) abschließt.

8. Umrüstsatz nach einem der Ansprüche 1 bis 7, **dadurch gekennzeichnet, dass** das Fließrichtungsgeberblech (12) eine Dicke von mindestens 5 mm aufweist.

9. Umrüstsatz nach einem der Ansprüche 1 bis 8, **dadurch gekennzeichnet, dass** mindestens ein weiteres Fließrichtungsgeberblech (12) vorgesehen ist, wobei die beiden Fließrichtungsgeberbleche (12) auf gegenüberliegenden Seiten des Plattenpakets (2) angeordnet sind.

10. Umrüstsatz nach einem der Ansprüche 1 bis 9, **dadurch gekennzeichnet, dass** an dem Durchgangsloch (7) jeder Halteplatte (6) ein erster Flansch (10) angeordnet ist und an jeder Halteplatte (6) ein weiterer Flansch (11) vorgesehen ist.

11. Umrüstsatz nach einem der Ansprüche 1 bis 9, **dadurch gekennzeichnet, dass** an dem Durchgangsloch (7) jeder Halteplatte (6) ein erstes Rohrschweißende angeordnet ist und an jeder Halteplatte (6) ein weiteres Rohrschweißende vorgesehen ist.

12. Umrüstsatz nach einem der Ansprüche 1 bis 11, **dadurch gekennzeichnet, dass** an der Innenseite jeder Halteplatte (6) eine Unterstützungsplatte (5) angeordnet ist und jede Halteplatte (6) mittels der Unterstützungsplatte (5) mit der jeweils äußersten Wärmetauscherplatte (3) des Plattenpakets (2) verbunden ist.

13. Umrüstsatz nach einem der Ansprüche 1 bis 12, **dadurch gekennzeichnet, dass** der Umrüstsatz mindestens zwei Plattenwärmetauschereinheiten (1) umfasst, die mittels der Flansche (10, 11) bzw. der Rohrschweißenden miteinander verbunden sind, wobei die Halteplatten (6) und die Flasche (10, 11) bzw. Rohrschweißenden so ausgelegt sind, dass sie das Gewicht der Plattenwärmetauschereinheiten (1) abstützen können.

14. Umrüstsatz nach einem der Ansprüche 1 bis 13, **dadurch gekennzeichnet, dass** das Gehäuse (15) des Rohrbündelwärmetauschers ein Hochdruckgehäuse für einen Druckbereich von mindestens 150 bar ist.

15. Verwendung einer Plattenwärmetauschereinheit (1), welche zumindest die folgenden Bauteile aufweist:
ein Plattenpaket (2) mit mindestens zwei Wärmetauscherplatten (3), die je mindestens ein Durchgangsloch (4) aufweisen und die paarweise entlang ihres Umfangs oder entlang des Umfangs der Durchgangslöcher (4) miteinander verschweißt sind, zwei Halteplatten (6) mit je mindestens einem Durchgangsloch (7), wobei jeweils eine der Halteplatten (6) an jedem Ende des Plattenpakets (2) angeordnet und mit der jeweils äußersten Wärmetauscherplatte (3) des Plattenpakets (2) verbunden ist, und
mindestens ein Zugmittel, das sich in Längsrichtung zwischen den Halteplatten (6) erstreckt und mit beiden Halteplatten (6) verbunden ist, so dass die beiden Halteplatten (6) und das Zugmittel (12) einen Käfig um das Plattenpaket (2) ausbilden, der die im Betriebszustand der Plattenwärmetauschereinheit (1) im Plattenpaket (2) auftretenden Kräfte aufnimmt, wobei der Außendurchmesser der Plattenwärmetauschereinheit (1) an einen Innendurchmesser eines zylindrischen Gehäuses (15) eines Rohrbündelwärmetauschers angepasst ist und das Zugmittel als Fließrichtungsgeberblech (12) ausgebildet ist, das sich um mindestens einen Teil des Umfangs des Plattenpakets (2) erstreckt,
in dem zylindrischen Gehäuse (15) des Rohrbündelwärmetauschers zum Ersatz der Rohrbündeleinheit.

## Claims

1. Conversion set for a tube bundle heat exchanger having a cylindrical housing (15), with at least one plate heat exchanger unit (1) for the replacement of the tube bundle unit which comprises at least the following components:
a plate packet (2) having at least two heat exchanger plates (3), each comprising at least one through hole (4) and welded to each other in pairs along the periphery thereof or along the periphery of the through holes (4), two mounting plates (6) each having at least one through hole (7), wherein in each case one of the mounting plates (6) is arranged at each end of the plate packet (2) and is connected to each outermost heat exchanger plate (3) of the plate packet (2),
and
at least one tension means extending in the longitudinal direction between the mounting plates (6) and connected to both mounting plates (6), so that the two mounting plates (6) and the tension means (12) form a cage about the plate packet (2), said cage absorbing the forces arising in the plate packet (2) in the operating state of the plate heat exchanger unit (1), wherein the outer diameter of the plate heat exchanger unit (1) is adapted to the inner diameter of the cylindrical housing (15) of the tube bundle heat exchanger, the tension means extending at least partially around the periphery of the plate packet (2), **characterized in that** the tension means is designed as a flow director (12).

2. Conversion set according to Claim 1, **characterised in that** the mounting plates (6) are essentially circular and each has a recess (13) at its edge for diverting the flow of a heat transfer medium flowing through the housing (15) of the tube bundle heat exchanger.

3. Conversion set according to Claim 2, **characterised in that** the recess (13) on the edge of the mounting plates (6) has the shape of a ring segment.

4. Conversion set according to Claim 3, **characterised in that** the recess (13) in each mounting plate (6) and having the shape of a ring segment extends over an angle of approx. 90°.

5. Conversion set according to one of the Claims 1 to 4, **characterised in that** the external diameter of the mounting plates (6) is greater than the external diameter of the heat exchanger plates (3) of the plate packet (2) and corresponds approximately to the internal diameter of the housing (15) of the tube bundle heat exchanger.

6. Conversion set according to one of the Claims 1 to 5, **characterised in that** a central axis (8) of the at least one through hole (7) in each mounting plate (6) runs obliquely and at an angle to the central axis (9) of the corresponding mounting plate (6) so that the opening of the through hole (7) on the inner side of the mounting plate (6) is arranged closer to the edge of the mounting plate (6) than the opening of the through hole (7) on the outer side of the mounting plate (6).

7. Conversion set according to one of the Claims 1 to 6, **characterised in that** an inner side of the at least one flow director (12) is located on the external diameter of the plate packet (2) and an outer side of the at least one flow director (12) terminates with the outer diameter of the mounting plates (6).

8. Conversion set according to one of the Claims 1 to 7, **characterised in that** the flow director (12) has a thickness of at least 5 mm.

9. Conversion set according to one of the Claims 1 to 8, **characterised in that** at least one further flow director (12) is provided, wherein both flow directors (12) are arranged on oppositely situated sides of the plate packet (2).

10. Conversion set according to one of the Claims 1 to 9, **characterised in that** on the through hole (7) of each mounting plate (6) a first flange (10) is arranged and on each mounting plate (6) a further flange (11) is provided.

11. Conversion set according to one of the Claims 1 to 9, **characterised in that** on the through hole (7) of each mounting plate (6) a first pipe weld end is arranged and on each mounting plate (6) a further pipe weld end is provided.

12. Conversion set according to one of the Claims 1 to 11, **characterised in that** a support plate (5) is arranged on the inner side of each mounting plate (6) and each mounting plate (6) is in each case connected to the outermost heat exchanger plate (3) of the plate packet (2) by means of the support plate (5).

13. Conversion set according to one of the Claims 1 to 12, **characterised in that** the conversion set comprises at least two plate heat exchanger units (1), which are connected together by means of the flanges (10, 11) or pipe weld ends, wherein the mounting plates (6) and the flanges (10, 11) or pipe weld ends are designed such that they support the weight of the plate heat exchanger units (1).

14. Conversion set according to one of the Claims 1 to 13, **characterised in that** the housing (15) of the tube bundle heat exchanger is a high pressure housing for a pressure range of at least 150 bar.

15. Use of a plate heat exchanger unit (1) which comprises at least the following components:
a plate packet (2) having at least two heat exchanger plates (3), each comprising at least one through hole (4) and welded to each other in pairs along the periphery thereof or along the periphery of the through holes (4),
two mounting plates (6) each having at least one through hole (7), wherein in each case one of the mounting plates (6) is arranged at each end of the plate packet (2) and is connected to each outermost heat exchanger plate (3) of the plate packet (2), and
at least one tension means extending in the longitudinal direction between the mounting plates (6) and connected to both mounting plates (6), so that the two mounting plates (6) and the tension means (12) form a cage about the plate packet (2), said cage absorbing the forces arising in the plate packet (2) in the operating state of the plate heat exchanger unit (1), wherein the outer diameter of the plate heat exchanger unit (1) is adapted to an inner diameter of a cylindrical housing (15) of a tube bundle heat exchanger, and the tension means is designed as a flow director (12) extending at least partially around the periphery of the plate packet (2),
in the cylindrical housing (15) of the tube bundle heat exchanger for the replacement of the tube bundle unit.

## Revendications

1. Jeu d'adaptation pour un échangeur de chaleur à faisceau tubulaire comportant un carter cylindrique (15), avec au moins une unité d'échange de chaleur à plaques (1) destinée à remplacer l'unité de faisceau tubulaire et comprenant au moins les éléments de construction suivantes :
un paquet de plaques (2) avec au moins deux plaques d'échange de chaleur (3) qui présentent chacune au moins un trou de passage (4) et qui sont soudées ensemble, par paires, le long de leur circonférence ou le long de la circonférence des trous de passage (4),
deux plaques de fixation (6) avec chacune un trou de passage (7), étant précisé qu'une plaque de fixation (6) est disposée à chaque extrémité du paquet de plaques (2) et est reliée à la plaque d'échange de chaleur (3) extérieure du paquet de plaques (2), et
au moins un moyen de traction qui s'étend dans le sens longitudinal entre les plaques de fixation (6) et qui est relié aux deux plaques de fixation (6), de sorte que les deux plaques de fixation (6) et le moyen de traction (12) forment une cage, autour du paquet de plaques (2), qui reçoit les forces apparaissant dans le paquet de plaques (2) en état de fonctionnement de l'unité d'échange de chaleur à plaques (1), étant précisé que le diamètre extérieur de l'unité d'échange de chaleur à plaques (1) est adapté au diamètre intérieur du carter cylindrique (15) de l'échangeur de chaleur à faisceau tubulaire, lequel moyen de traction s'étend sur une partie au moins de la circonférence du paquet de plaques (2),
**caractérisé en ce que** le moyen de traction est conçu comme une tôle génératrice de sens d'écoulement (12).

2. Jeu d'adaptation selon la revendication 1, **caractérisé en ce que** les plaques de fixation (6) sont globalement circulaires et présentent sur leur bord un évidement (13) pour guider l'écoulement d'un agent caloporteur qui traverse le carter (15) de l'échangeur de chaleur à faisceau tubulaire.

3. Jeu d'adaptation selon la revendication 2, **caractérisé en ce que** l'évidement (13) prévu sur le bord des plaques de fixation (6) a la forme d'un segment d'anneau.

4. Jeu d'adaptation selon la revendication 3, **caractérisé en ce que** l'évidement en forme de segment d'anneau (13) prévu dans chaque plaque de fixation (6) couvre un angle d'environ 90°.

5. Jeu d'adaptation selon l'une des revendications 1 à 4, **caractérisé en ce que** le diamètre extérieur des plaques de fixation (6) est plus grand que le diamètre extérieur des plaques d'échange de chaleur (3) du paquet de plaques (2) et correspond à peu près au diamètre intérieur du carter (15) de l'échangeur de chaleur à faisceau tubulaire.

6. Jeu d'adaptation selon l'une des revendications 1 à 5, **caractérisé en ce qu'**un axe médian (8) du ou des trous de passage (7) de chaque plaque de fixation (6) s'étend en biais et définit avec l'axe médian (9) de la plaque de fixation (6) correspondante un angle, de sorte que l'ouverture du trou de passage (7) sur le côté intérieur de la plaque de fixation (6) est disposée plus près du bord de ladite plaque (6) que l'ouverture du trou de passage (7) sur le côté extérieur de la plaque (6).

7. Jeu d'adaptation selon l'une des revendications 1 à 6, **caractérisé en ce qu'**un côté intérieur de la ou des tôles génératrices de sens d'écoulement (12) est appliqué contre le diamètre extérieur du paquet de plaques (2) et un côté extérieur de la ou des tôles génératrices de sens d'écoulement (12) est bordé par le diamètre extérieur des plaques de fixation (6).

8. Jeu d'adaptation selon l'une des revendications 1 à 7, **caractérisé en ce que** la tôle génératrice de sens d'écoulement (12) présente une épaisseur d'au moins 5 mm.

9. Jeu d'adaptation selon l'une des revendications 1 à 8, **caractérisé en ce qu'**il est prévu au moins une autre tôle génératrice de sens d'écoulement (12), étant précisé que les deux tôles génératrices de sens d'écoulement (12) sont disposées sur des côtés opposés du paquet de plaques (2).

10. Jeu d'adaptation selon l'une des revendications 1 à 9, **caractérisé en ce qu'**une première bride (10) est disposée sur le trou de passage (7) de chaque plaque de fixation (6) et il est prévu sur chaque plaque de fixation (6) une autre bride (11).

11. Jeu d'adaptation selon l'une des revendications 1 à 9, **caractérisé en ce qu'**une première extrémité soudée de tuyau est disposée au niveau du trou de passage (7) de chaque plaque de fixation (6) et une autre extrémité soudée de tuyau est prévue sur chaque plaque de fixation (6).

12. Jeu d'adaptation selon l'une des revendications 1 à 11, **caractérisé en ce qu'**une plaque de support (5) est disposée sur le côté intérieur de chaque plaque de fixation (6), et chaque plaque de fixation (6) est reliée à l'aide de ladite plaque de fixation (5) à la plaque d'échangeur de chaleur (3) extérieure du paquet de plaques (2).

13. Jeu d'adaptation selon l'une des revendications 1 à 12, **caractérisé en ce qu'**il comprend au moins deux unités d'échange de chaleur à plaques (1) qui sont reliées à l'aide des brides (10, 11) ou des extrémités soudées de tuyau, étant précisé que les plaques de fixation (6) et les brides (10, 11) ou les extrémités soudées de tuyau sont conçues pour pouvoir supporter le poids des unités d'échange de chaleur à plaques (1).

14. Jeu d'adaptation selon l'une des revendications 1 à 13, **caractérisé en ce que** le carter (15) de l'échangeur de chaleur à faisceau tubulaire est un carter haute pression pour une plage de pression d'au moins 150 bar.

15. Utilisation d'une unité d'échange de chaleur à plaques (1) qui comporte au moins les éléments de construction suivantes :
un paquet de plaques (2) avec au moins deux plaques d'échange de chaleur (3) qui présentent chacune au moins un trou de passage (4) et qui sont soudées ensemble, par paires, le long de leur circonférence ou le long de la circonférence des trous de passage (4),
deux plaques de fixation (6) avec chacune un trou de passage (7), étant précisé qu'une plaque de fixation (6) est disposée à chaque extrémité du paquet de plaques (2) et est reliée à la plaque d'échange de chaleur (3) extérieure du paquet de plaques (2), et
au moins un moyen de traction qui s'étend dans le sens longitudinal entre les plaques de fixation (6) et qui est relié aux deux plaques de fixation (6), de sorte que les deux plaques de fixation (6) et le moyen de traction (12) forment une cage, autour du paquet de plaques (2), qui reçoit les forces apparaissant dans le paquet de plaques (2) en état de fonctionnement de l'unité d'échange de chaleur à plaques (1), étant précisé que le diamètre extérieur de l'unité d'échange de chaleur à plaques (1) est adapté à un diamètre intérieur d'un carter cylindrique (15) d'un échangeur de chaleur à faisceau tubulaire et que le moyen de traction est conçu comme une tôle génératrice de sens d'écoulement (12) qui s'étend sur une partie au moins de la circonférence du paquet de plaques (2),
dans le carter cylindrique (15) de l'échangeur de chaleur à faisceau tubulaire pour remplacer l'unité de faisceau tubulaire.
